# EUROPÄISCHE PATENTSCHRIFT

(11) **EP 0 462 929 B1**
(45) Veröffentlichungstag und Bekanntmachung des Hinweises auf die Patenterteilung: **06.03.1996**
(21) Anmeldenummer: 91810439.9
(22) Anmeldetag: 11.06.1991
(51) Int. Cl.: G05F 1/455, B23K 9/073, H05H 1/36, H02M 7/155

(54) **Verfahren und Einrichtung zur Einleitung der selbsttätigen Regelung des Betriebsstroms einer Stromquelle beim Schliessen des Stromkreises**
Method and apparatus of starting the automatic control of the operating current of a current source on switching-on the circuit
Méthode et dispositif pour commencer la régulation automatique du courant de travail d'une source de courant en fermeture du circuit

(30) Priorität: 18.06.1990 DE 4019355
(43) Veröffentlichungstag der Anmeldung: 27.12.1991
(73) Patentinhaber: Sulzer Metco AG, CH-5610 Wohlen (CH)
(72) Erfinder: Muntwyler, Peter, CH-5610 Wohlen (CH)
(74) Vertreter: Rottmann, Maximilian R.

(56) Entgegenhaltungen:
- DE-A- 2 716 332
- DE-A- 3 406 251
- DE-A- 3 528 750
- PATENT ABSTRACTS OF JAPAN vol. 9, no. 38 (M-358)(1761) 19. Februar 1985 & JP-A-59179268 ( MITSUBISHI DENKI K.K) 11.Oktober 1984

## Beschreibung

Die Erfindung betrifft ein Verfahren zur selbsttätigen Regelung des Betriebsstroms einer Stromquelle beim Schliessen des Stromkreises und eine Regeleinrichtung zur Durchführung des Verfahrens.

Beim Schliessen eines Stromkreises, dessen Betriebsstrom selbsttätig geregelt wird, treten durch das dynamische Verhalten des Regelkreises, der Schaltmittel zum Schliessen des Stromkreises und/oder des mit dem Strom betriebenen Apparates unter Umständen Stromspitzen auf, die zu Störungen Anlass geben, insbesondere schädliche Wirkungen auf die stromführenden Bauelemente ausüben können.

Im allgemeinen gelingt es durch geeignete Ausbildung der Regeleinrichtung, solche Stromspitzen bei einem Einschaltvorgang in engen Grenzen zu halten oder ganz zu vermeiden. Unter gewissen Umständen bieten sich jedoch Schwierigkeiten, dieses Ziel mit den bekannten Mitteln zu erreichen. Einer dieser Umstände kann darin bestehen, dass ein Regelverfahren zur Anwendung kommt, bei dem die in die Regelstrecke eingreifende Stellgrösse nicht stetig, sondern nur intermittierend zur Wirkung kommt.

Ein Beispiel dafür ist die auf einer Anschnittsteuerung beruhende Regelung elektrischer Ventile. Bekanntlich führt ein gesteuertes elektrisches Ventil dieser Art vom Zündpunkt an Strom bis zum Nulldurchgang der Wechselspannung bzw. bis zum Uebergang des Stroms auf ein anderes Ventil, z.B. bei einem mehrphasigen Gleichrichter, ohne dass dieser Ventilstrom momentan in seinem Wert beeinflusst werden kann. Erst bei der nächsten Zündung dieses Ventils ist durch Verschiebung des Zündpunktes eine Aenderung des Stromwertes möglich. In der Zwischenzeit kann der Strom unkontrollierbare Werte annehmen, d.h. infolge der Regelverzögerung können sich Einschwingvorgänge ergeben, welche mit einer Regelung dieser Art nicht ohne weiteres beherrschbar sind.

Der Grund für die genannten Schierigkeiten liegt darin, dass die Stromregelung normalerweise bereits zu Beginn des Stromflusses einsetzt und daher der Regler eine verhältnismässig grosse Differenz zwischen Soll- und Ist-Wert des Stroms verarbeiten muss. Das Problem müsste also lösbar sein, wenn die Differenz zwischen Soll- und Ist-Wert des Stroms im Zeitpunkt des Einsatzes der Regelung möglichst klein ist, d.h. wenn der Ist-Wert des Stroms zu Beginn der Regelwirkung bereits den Soll-Wert erreicht hat, also gewissermassen zuvor auf den Soll-Wert angehoben wird. Diese Möglichkeit besteht unter der Voraussetzung, dass der beim Schliessen des Stromkreises einsetzende Strom bis zum Beginn der Regelwirkung durch andere Massnahmen wirksam begrenzt werden kann.

Das erfindungsgemässe Verfahren beruht auf dieser Erkenntnis und besteht darin, dass zuerst die Stromquelle durch Voreinstellung der Stromkreisparameter so gesteuert wird, dass der beim Schliessen des Stromkreises einsetzende Strom einen voreingestellten Sollwert nicht überschreitet, und dass die Stromregelung erst dann zur Wirkung gebracht wird, wenn die Differenz zwischen dem Istwert und dem Sollwert des Stroms einen bestimmten Grenzwert unterschreitet.

Aus der DE-A-3 406 251 ist es zwar bei einer Lichtbogen-Schweisseinrichtung bekannt, den bei der Lichtbogenbildung einsetzenden Strom für eine bestimmte Zeitdauer zu begrenzen und die Begrenzung nach Ablauf dieser Zeitdauer aufzuheben. Es ist jedoch keine Stromregelung vorgesehen, und es ist kein Verfahren zur stromabhängigen Einschaltung einer solchen angegeben.

Eine verhältnismässig einfache, in gewissen Fällen ausreichende Ausführungsform des erfindungsgemässen Verfahrens kann darin bestehen, dass vor dem Schliessen des Stromkreises die Leerlaufspannung der Stromquelle aufgrund des voreingestellten Stromwertes auf einen Wert geregelt wird, der beim Schliessen des Stromkreises zu einem dem Betriebsstrom wenigstens annähernd gleichen Strom in diesem führt und dass die Spannungsregelung ausgeschaltet wird, wenn die Stromregelung zur Wirkung gebracht wird. In diesem Fall beginnt also die Stromregelung erst dann, wenn die Differenz zwischen dem Ist-Wert und dem Soll-Wert des Stroms praktisch Null ist.

Unter Umständen kann es jedoch wünschenswert sein, die Stromregelung schon in einem früheren Zeitpunkt zur Wirkung zu bringen, z.B. bereits dann, wenn der Betriebsstrom erst einen Bruchteil seines Soll-Wertes erreicht hat. In diesem Fall kann eine andere Ausführungsform des erfindungsgemässen Verfahrens zweckmässig sein, die dadurch gekennzeichnet ist, dass die Leerlaufspannung der Stromquelle vor dem Schliessen des Stromkreises auf einen oberen Grenzwert gesteuert wird und dass die Stromregelung beim Einschalten anfänglich mit einem eingeprägten, dem Soll-Wert des Betriebsstroms entsprechenden Ist-Wert zur Wirkung kommt. Dadurch lässt sich erreichen, dass die Stromregelug anfänglich dem ansteigenden Strom entgegensteuert.

Die Anwendung des erfindungsgemässen Regelverfahrens in einem Stromkreis, der eine mit intermittierender Stellwirkung geregelte Stromquelle, z.B. eine Stromquelle mit durch Anschnittsteuerung geregelten elektrischen Ventilen, z.B. Thyristoren, aufweist, hat den Vorteil, dass der Stromanstieg beim Schliessen des Stromkreises einwandfrei beherrscht werden kann und insbesondere in keiner Phase des an sich kurzen Einschaltvorganges den Soll-Wert des Betriebsstroms überschreitende Stromspitzen mehr auftreten.

Ein besonderer Anwendungsfall bezieht sich auf eine Stromversorgungseinheit zum Betrieb von industriellen Gasentladungseinrichtungen, z.B. zum Betrieb eines Plasmabrenners bzw. zum wahlweisen Betrieb mehrerer Plasmabrenner unterschiedlicher Leistung. Die Inbetriebsetzung solcher Einrichtungen mit selbständiger Gasentladung, also die Schliessung des Stromkreises durch Zünden der Gasentladung, bietet insofern Schwierigkeiten, als die einwandfreie Zündung der Gasentladung und die Aufrechterhaltung eines stabilen Betriebszustandes des Plasmas unterschiedliche Voraussetzungen haben, denen die Stromkreisparameter jeweils anzupassen sind. Zudem soll der Uebergang von der Zündphase zur Betriebsphase möglichst störungsfrei vollzogen werden, wozu eine möglichst verzugsfreie Umschaltung der Stromkreisparameter beitragen kann.

Die Anwendung des erfindungsgemässen Verfahrens zur Vermeidung von Stromspitzen während der Zündphase hat verschiedene Vorteile. Einerseits trägt diese Lösung zur Stabilität des Zündvorganges bei; andererseits wird dadurch eine übermässige Beanspruchung der Elektroden an der Gasentladungseinrichtung vermieden. Insbesondere bei kleineren Plasmabrennern hat eine übermässige Strombelastung auch bei kurzer Einwirkungsdauer zur Folge, dass Elektrodenmaterial abgetragen und dadurch die Lebensdauer der Elektroden herabgesetzt wird.

Die Erfindung betrifft auch eine Regeleinrichtung zur Durchführung des erfindungsgemässen Verfahrens in einer Stromversorgungseinheit, insbesondere zum Betrieb eines Plasmabrenners, welche mit einem aus durch Anschnittsteuerung geregelten elektrischen Ventilen, z.B. Thyristoren, gebildeten Gleichrichter, einem Steuersatz zur zeitlichen Steuerung des Zündeinsatzes der Ventile, und einer den Steuersatz beeinflussenden, aus einem Strom- und einem Spannungsregler bestehenden Regelanordnung ausgerüstet ist, welche letztere so ausgebildet ist, dass die Stromversorgungseinheit im Leerlauf als Konstantspannungsquelle und im Betrieb als Konstantstromquelle arbeitet.

Eine Regeleinrichtung dieser Art ist aus der Patentschrift DE-A-27 16 332 bekannt. Dabei ist der Stromregler dem Spannungsregler unterlagert und die Anordnung im übrigen so getroffen, dass bei Strom Null auf eine vorbestimmte Leerlaufspannung und bei fliessendem Strom auf maximal erreichbare Spannung geregelt wird. Besondere Massnahmen zur Verminderung oder Vermeidung von Stromspitzen, die durch Ueberschwingen des Stromreglers entstehen können, sind hier nicht vorgesehen.

Ein anderer Vorschlag ist aus der DE-A-20 17 261 bekannt geworden. Dort ist eine Startschaltung für eine Konstantspannungsregelung gezeigt, bei der es um die Vermeidung von Stromspitzen beim Einschalten der Anlage geht. Dies soll gemäss jener DE-A-2017261 dadurch erreicht werden, dass die Regelung (in diesem Fall eine Spannungsregelung) nicht sofort nach dem Einschalten wirksam ist, sondern erst nach einer Zeit, die durch ein RC-Glied bestimmt ist. Im Unterschied zur erfindungsgemässen Lösung erfolgt die Einschaltung der Regelung also nicht in Abhängigkeit vom Ist-Wert des Stroms, sondern von der Zeitkonstante eines RC-Glieds.

Die erfindungsgemässe Regeleinrichtung ist demgegenüber dadurch gekennzeichnet, dass der Spannungsregler und der Stromregler durch einen Umschalter wahlweise einschaltbar sind, wobei der Umschalter durch ein von der Differenz zwischen dem Ist-Wert und dem Soll-Wert des Stroms abhängiges Signal gesteuert wird, und dass Mittel vorgesehen sind, mit denen der Soll-Wert der Leerlaufspannung am Spannungsregler und der Soll-Wert des Stroms am Stromregler auf einen dem Soll-Wert des Betriebsstroms entsprechenden Wert einstellbar sind.

Der Zeitpunkt der Umschaltung vom Spannungsregler auf den Stromregler richtet sich nach der angewandten Verfahrensvariante. Für den Fall einer Anwendung der erfindungsgemässen Regeleinrichtung in einer Stromversorgungseinheit zum Betrieb industrieller Gasentladungseinrichtungen, insbesondere eines Plasmabrenners, wird diese Umschaltung vorzugsweise unmittelbar nach Abschluss der Zündphase vorgenommen, in einem Zeitpunkt also, in dem der Betriebsstrom erst einen Bruchteil seines Soll-Wertes erreicht hat. Dieser Bruchteil des Sollwertes, im folgenden als Anfangswert des Betriebsstroms bezeichnet, ist eine durch Erfahrung gewonnene Grösse und beispielsweise durch eine entsprechend eingestellte Schwellwertschaltung erfassbar.

Beim Anschluss eines Verbrauchers an einen Stromkreis fliesst in der Regel sofort der volle, zum Betrieb des Verbrauchers erforderliche Betriebsstrom. Der damit verbundene Stromstoss kann, insbesondere bei hohen Stromwerten, Störungen verschiedener Art auslösen, z.B. übermässige mechanische Kräfte auf die Stromleitungen erzeugen und elektromagnetische Felder in benachbarten elektrischen Anlagen induzieren. Ueberdies hat es sich gezeigt, dass das Zünden einer Gasentladung kritisch wird, wenn der mit der Gasentladung eingeleitete Stromfluss ein gewisses Mass überschreitet. Aus diesen Gründen hat es sich als zweckmässig erwiesen, beim Schliessen des Stromkreises den Betriebsstrom in einer Einleitungsphase auf ein gewisses Mass zu beschränken und dann allmählich auf den vollen Wert zu regeln, um die genannten Nachteile zu vermeiden. Diese Massnahme hat im Hinblick auf den Betrieb von Plasmabrennern oder anderen Gasentladungseinrichtungen zudem den Vorteil, dass für den wahlweisen Betrieb mehrerer Plasmabrenner unterschiedlicher Leistung anfänglich ein auf das gleiche Mass beschränkter Betriebsstrom gewählt werden kann, so dass die verschiedenen Plasmabrenner mit einer einzigen, gleichbleibenden Grundeinstellung der Regeleinrichtung in Betrieb gesetzt und für diese Grundeinstellung die günstigsten, für eine stabile Zündung des Plasmas in jedem dieser Plasmabrenner optimalen Parameter gewählt werden können.

Anhand der beigefügten Zeichnung wird nachstehend ein Ausführungsbeispiel der erfindungsgemässen Regeleinrichtung näher erläutert. In der Zeichnung bedeuten:
- Fig. 1: Blockschema einer Stromversorgungsanlage für einen Plasmabrenner, mit einer erfindungsgemässen Regeleinrichtung;
- Fig. 2: Schaltungsschema des Stromreglers;
- Fig. 3: Schaltungsschema eines stromabhängigen Umschalters für die Umschaltung von Spannungsregelung auf Stromregelung;
- Fig. 4: Zeitlicher Verlauf des Einschaltstroms beim Zünden eines Plasmabrenners unter Anwendung eines bekannten Regelverfahrens; und
- Fig. 5: Zeitlicher Verlauf des Einschaltstroms beim Zünden eines Plasmabrenners unter Anwendung des erfindungsgemässen Regelverfahrens in einer Stromversorgungsanlage nach Fig. 1.

Der Arbeitsstromkreis der Stromversorgungsanlage nach Fig. 1 umfasst einen an ein Drehstromnetz angeschlossenen Gleichrichter 1 und einen aus dem Gleichrichter 1 gespeisten Plasmabrenner 2. Der Gleichrichter 1 enthält steuerbare Ventile, die beispielsweise in einer Dreiphasen-Brückenschaltung angeordnet sind. Bei den steuerbaren Ventilen handelt es sich vorzugsweise um Thyristoren, deren Durchgangsleistung durch Anschnittsteuerung geregelt wird. Der Arbeitsstromkreis enthält ferner nicht dargestellte Mittel zur Messung der für die Regeleinrichtung benötigten Istwerte von Strom und Spannung, wobei die Strommessung vornehmlich wechselstromseitig und die Spannungsmessung an den Anschlussklemmen des Plasmabrenners 2 vorgenommen wird.

Die Regeleinrichtung umfasst Schaltungseinrichtungen 3, 4, 5 und 6 zur Bildung von Signalen, welche den Soll- und Istwerten von Spannung und Strom Us, Ui, Is bzw. Ii im Arbeitsstromkreis entsprechen, ferner einen Spannungsregler 7, einen Stromregler 8 und einen Umschalter 9 zur Umschaltung von Spannungs- auf Stromregelung. Das resultierende Regelsignal gelangt über einen Verstärker 10 an einen Steuersatz 11 zur zeitlichen Steuerung des Zündeinsatzes der Thyristoren des Gleichrichters 1.

Die Sollwerte Us und Is von Spannung und Strom sind vorgegebene Signale in Form von Spannungen mit beispielsweise positivem Vorzeichen, welche wertmässig auf die Art des Verbrauchers, im vorliegenden Beispiel auf eine Reihe von Plasmabrennern verschiedener Leistung, abgestimmt sind. Die Schaltungseinrichtung 3 und 6 enthalten im wesentlichen einen Inverter, so dass deren Ausgangssignale negatives Potential haben. Ausserdem enthält die Schaltungseinrichtung 6 einen Integrator, der bei einer abrupten Aenderung des Stromsollwertes Is eine verhältnismässig langsame Aenderung des Betriebsstroms bewirkt. Die Schaltungseinrichtung 4 enthält im wesentlichen einen Impedanzwandler und die Schaltungseinrichtung 5 einen Gleichrichter. Beide Schaltungseinrichtungen 4 und 5 liefern Signale in Form von Spannungen mit positivem Vorzeichen. Der Vergleich der jeweiligen negativen Sollwertsignale und positiven Istwertsignale kann also sowohl beim Spannungsregler 7 als auch beim Stromregler 8 durch einfache Signaladdition an einem Verknüpfungspunkt erfolgen.

Der Umschalter 9 spricht auf den Istwert des Stroms an und erzeugt ein Schaltsignal S, das durch Polaritätswechsel die Umschaltung von Spannungs- auf Stromregelung bewirkt, sobald der Betriebsstrom einen bestimmten Schwellwert überschreitet. Zu diesem Zweck enthält der Umschalter 9 eine Schwellwertschaltung.

Der schaltungsmässige Aufbau des Stromreglers 8 ist in Fig. 2 dargestellt. Das Grundelement desselben bildet ein als PI-Regler arbeitender Operationsverstärker OP1 mit einem im Gegenkopplungskreis angeordneten Integrierglied, das durch einen Kondensator C1 und einen Widerstand R4 gebildet ist. Das den Sollwert des Stroms darstellende negative Signal Is und das den Istwert des Stroms darstellende positive Signal Ii sind am invertierenden Eingang des Operationsverstärkers OP1 miteinander verknüpft, während der nichtinvertierende Eingang desselben über einen Widerstand R5 an Masse gelegt ist. Eine Zenerdiode Z1 mit einem Vorwiderstand R3 begrenzt das Sollwertsignal Is. Ein erster elektronischer Schalter S1 dient zum Ein- und Ausschalten des Gegenkopplungskreises. Ueber einen zweiten elektronischen Schalter S2 ist der Kondensator C1 an eine Spannungsquelle anschliessbar, wobei der Spannungswert an einem Potentiometer P einstellbar ist. Bei diesen elektronischen Schaltern handelt es sich um selbstsperrende Feldeffekttransistoren, wobei für den Schalter S1 ein Transistor vom N-Kanaltyp und für den Schalter S2 ein solcher vom P-Kanaltyp zum Einsatz kommt. Die beiden Schalter S1 und S2 werden gemeinsam durch das vom Umschalter 9 gelieferte Schaltsignal S angesteuert, und zwar je über einen Widerstand R2 bzw. R1. Solange dieses Schaltsignal S negativ ist, befindet sich der Schalter S1 im geöffneten und der Schalter S2 im geschlossenen Zustand. Bei dieser Schalterstellung ist der Gegenkopplungskreis unterbrochen und das am Ausgang des Operationsverstärkers anfallende Signal hat keine Regelwirkung. Gleichzeitig liegt am Kondensator C1 eine positive Spannung, welche den Kondensator C1 in einem bestimmten Ladezustand hält. Sobald das Schaltsignal S sein Vorzeichen wechselt, schliesst der Schalter S1 und der Schalter S2 öffnet sich. Dadurch beginnt der Operationsverstärker OP1 als PI-Regler zu arbeiten, und zwar mit der durch den genannten Ladezustand des Kondensators C1 eingeprägten Istwertvorgabe.

Gleichzeitig mit der Einschaltung des Stromreglers 8 in der beschriebenen Weise wird der Spannungsregler 7 ausgeschaltet. Dazu kann dasselbe Schaltsignal S dienen. Auf Einzelheiten der Schaltungsanordnung bezüglich des Spannungsreglers 7 und dessen Ein- und Ausschaltung wird hier nicht näher eingegangen, da diese durchaus im Bereich des Fachmanns liegen.

Das Grundelement des in Fig. 3 dargestellten Umschalters 9 ist ein Operationsverstärker OP2, der als Schwellwertschalter arbeitet und an dessen Ausgang das Schaltsignal S erscheint. Das dem Istwert des Stroms entsprechende Signal Ii gelangt über den Widerstand R8 an den nichtinvertierenden Eingang des Operationsverstärkers OP2. Am invertierenden Eingang desselben liegt eine positive Referenzspannung, die einem Spannungsteiler R6, R7 entnommen wird. Die Zenerdiode Z2 dient zur Stabilisierung der Referenzspannung und die Zenerdiode Z3 zur Begrenzung des Signals Ii. Der Zenerdiode Z3 ist ein Kondensator C2 parallelgeschaltet. Mit den Widerständen R9 und R10 wird das Ausgangssignal an den invertierenden bzw. an den nichtinvertierenden Eingang des Operationsverstärkers OP2 rückgekoppelt. Bei kleinem Wert des stromabhängigen Signals Ii ist das das Schaltsignal S darstellende Ausgangssignal negativ. Das Schaltsignal S ändert sein Vorzeichen, sobald der Betriebsstrom I und damit das Signal Ii den durch das Referenzsignal gegebenen Schwellwert überschreitet, und bleibt mit weiter zunehmendem Strom I positiv.

Die Arbeitsweise der anhand der Fig. 1 bis 3 beschriebenen Regeleinrichtung ist folgende: Mit dem Einschalten der Stromversorgungseinheit wird eine Vorbereitungsphase eingeleitet. Während dieser wird der Gleichrichter 1 an die Betriebsspannung gelegt. Ferner werden der Regeleinrichtung die vorgegebenen Sollwertsignale Us und Is für Spannung und Strom zugeführt. Aufgrund des bei noch fehlendem Strom I negativen Schaltsignals S nimmt der Spannungsregler 7 den Regelbetrieb auf, während der Stromregler 8 noch keine Regelfunktion ausübt. Durch den Spannungsregler 7 wird die Leerlaufspannung am Plasmabrenner 2 auf einen bestimmten Wert begrenzt. Zugleich wird über den noch geschlossenen Schalter S2 der Kondensator C1 des Stromreglers 8 auf einen bestimmten Spannungswert aufgeladen. Dadurch wird dem Stromregler 8 praktisch ein Istwert vorgegeben, der vorzugsweise dem anfänglich angestrebten Sollwert des Betriebsstroms entspricht. Damit ist die Vorbereitungsphase beendet.

Durch die mit separaten, nicht dargestellten Mitteln bewerkstelligte Zündung des Plasmabrenners 2 wird der Arbeitsstromkreis geschlossen, d.h. es beginnt ein Strom I zu fliessen, der sehr rasch ansteigt. Sobald dieser Strom den zuvor erwähnten Schwellwert überschreitet, wird aufgrund des Polaritätswechsels des Schaltsignals S die Spannungsregelung ausund die Stromregelung eingeschaltet. Der Stromregler 8 beginnt mit dem eingeprägten Istwert zu arbeiten, der z.B. dem eingestellten Sollwert Is des Betriebsstroms entspricht. Der Stromregler 8 arbeitet also anfänglich nach Massgabe eines Istwertes, den der Betriebsstrom I in diesem Moment noch gar nicht erreicht hat. Dadurch wird der Gleichrichter 1 momentan zurückgeregelt, d.h. er wird gegengesteuert, bis der tatsächliche Istwert des Betriebsstroms im Regelkreis zur Wirkung kommen kann. Infolge dieser Regelverzögerung ist ein Ueberschwingen des Stromreglers 8 praktisch ausgeschlossen.

Dies geht klar aus dem nachgezeichneten Oszillogramm nach Fig. 5 hervor, welches den zeitlichen Verlauf des Einschaltstroms beim Zünden des Plasmabrenners zeigt. Der Strom I steigt dabei von Null auf den voreingestellten Sollwert von beispielsweise 150 A an und wird vom Stromregler 8 im Mittel auf diesem Wert gehalten. Bereits nach wenigen Zehntelssekunden kann der Sollwert des Stroms auf den zum Betrieb des Plasmabrenners 2 erforderlichen Stromwert (z.B. 1000 A) angehoben (oder gegebenenfalls auch abgesenkt) werden, wobei sich der Strom I infolge des Zeitgliedes in der Schaltungseinrichtung 6 nur allmählich ändert, wie aus Fig. 5 ersichtlich ist.

Die Fig. 4 zeigt demgegenüber den Stromanstieg unter sonst gleichen Bedingungen, aber ohne die genannte Arbeitsweise der Regeleinreichtung. Dabei sind Stromspitzen in der Grössenordnung von 400 A zu erwarten.

## Patentansprüche

1. Verfahren zur Einleitung der selbsttätigen Regelung des Betriebsstromes einer Stromquelle beim Schliessen des Stromkreises, dadurch gekennzeichnet, dass zuerst die Stromquelle durch Voreinstellung der Stromkreisparameter so gesteuert wird, dass der beim Schliessen des Stromkreises einsetzende Strom einen voreingestellten Sollwert nicht überschreitet, und dass die Stromregelung erst dann zur Wirkung gebracht wird, wenn die Differenz zwischen dem Istwert und dem Sollwert des Stroms einen bestimmten Grenzwert unterschreitet.

2. Verfahren nach Anspruch 1, dadurch gekennzeichnet, dass vor dem Schliessen des Stromkreises die Leerlaufspannung der Stromquelle aufgrund des voreingestellten Stromwertes auf einen Wert geregelt wird, der beim Schliessen des Stromkreises zu einem dem Betriebsstrom wenigstens annähernd gleichen Strom in diesem führt, und dass die Spannungsregelung ausgeschaltet wird, wenn die Stromregelung zur Wirkung gebracht wird.

3. Verfahren nach Anspruch 1, dadurch gekennzeichnet, dass die Leerlaufspannung der Stromquelle vor dem Schliessen des Stromkreises auf einen oberen Grenzwert gesteuert wird und dass die Stromregelung beim Einschalten anfänglich mit einem eingeprägten, dem Sollwert des Betriebsstroms entsprechenden Istwert zur Wirkung kommt.

4. Regeleinrichtung zur Durchführung des Verfahrens nach Anspruch 1, in einer Stromversorgungseinheit, insbesondere zum Betrieb eines Plasmabrenners, welche mit einem aus durch Anschnittsteuerung geregelten elektrischen Ventilen, z.B. Thyristoren, gebildeten Gleichrichter (1), einem Steuersatz (11) zur zeitlichen Steuerung des Zündeinsatzes der Ventile, und einer den Steuersatz beeinflussenden, einen Spannungs- und einen Stromregler (7 bzw. 8) enthaltenden Regelanordnung ausgerüstet ist, welche letztere so ausgebildet ist, dass die Stromversorgungseinheit im Leerlauf als Konstantspannungsquelle und im Betrieb als Konstantstromquelle arbeitet, dadurch gekennzeichnet, dass der Spannungsregler (7) und der Stromregler (8) durch einen Umschalter (9) wahlweise einschaltbar sind, wobei der Umschalter (9) durch ein von der Differenz zwischen dem Istwert (Ii) und dem Sollwert (Is) des Stroms abhängiges Signal gesteuert wird, und dass Mittel (3,6) vorgesehen sind, mit denen der Sollwert (Us) der Leerlaufspannung am Spannungsregler (7) und der Sollwert (Is) des Stroms am Stromregler (8) auf einen dem Sollwert des Betriebsstroms (I) entsprechenden Wert einstellbar sind.

5. Regeleinrichtung nach Anspruch 4 zur Durchführung des Verfahrens nach Anspruch 3, dadurch gekennzeichnet, dass der Stromregler (8) ein als PI-Regler arbeitender Operationsverstärker (OP1) mit einem im Gegenkopplungskreis angeordnetem Integrierglied (C1,R4) ist, dass ein erster elektronischer Schalter (S1) vorgesehen ist, der den Gegenkopplungskreis ein- und ausschaltet, dass ein zweiter elektronischer Schalter (S2) vorgesehen ist, mit dem der Kondensator (C1) des Integriergliedes (C1,R4) an eine Spannungsquelle (P) mit einstellbarer Spannung anschaltbar ist, und dass die beiden elektronischen Schalter (S1,S2) durch ein Schaltsignal (S) so steuerbar sind, dass stets jeweils der eine Schalter geöffnet und der andere geschlossen ist.

6. Regeleinrichtung nach Anspruch 5, dadurch gekennzeichnet, dass als elektronische Schalter (S1,S2) selbstsperrende Feldeffekt-Transistoren vorgesehen sind, von denen der eine ein P-Kanaltyp und der andere ein N-Kanaltyp ist, und dass beide Schalter mit einem Schaltsignal (S) wechselnder Polarität angesteuert werden.

7. Regeleinrichtung nach Anspruch 6, dadurch gekennzeichnet, dass eine Umschalteinrichtung (9) vorgesehen ist, die auf einen Schwellwert des Betriebsstroms (I) anspricht und ein Schaltsignal (S) abgibt, das beim Ueberschreiten des Schwellwertes seine Polarität wechselt.

## Claims

1. Method for starting the automatic control of the operating current of a current source on switching on the current, characterized in that at first the current source is controlled by the pre-setting of the circuit parameters so that the current being set on switching on the circuit does not exceed a pre-set desired value and that the current control is only brought into effect when the difference between the actual value and the desired value of the current falls below a certain limit value.

2. Method according to Claim 1, characterized in that, before the circuit is switched on, the open-circuit voltage of the current source is controlled on the basis of the pre-set current value to a value which, on switching on the circuit, leads to a current at least approximately the same as the operating current current in the latter, and that the voltage control is switched off when the current control is brought into effect.

3. Method according to Claim 1, characterized in that the open-circuit voltage of the current source before switching on the circuit is controlled to an upper limit value and that the current control on switching on comes initially into effect at an impressed actual value corresponding to the desired value of the operating current.

4. Control apparatus for carrying out the method according to Claim 1, in a power supply unit, especially for the operation of a plasma burner, which is equipped with a rectifier (1) formed from electrical valves controlled by phase control, e.g. thyristors, a gate control set (11) for the time control of the ignition insert of the valves, and a control arrangement which influences the gate control set, containing a voltage and a current controller (7 or 8), the last-named of which is constructed so that the power supply unit in open-circuit operation operates as a constant voltage source and, in operation, as a constant current source, characterized in that the voltage controller (7) and the current controller (8) can optionally be switched on by a transfer switch (9), the transfer switch (9) being controlled by a signal dependent on the difference between the actual value (Ii) and the desired value (Is) of the current, and that means (3, 6) are provided, by which the desired value (Is) of the open-circuit voltage at the voltage controller (7) and the desired value (Is) of the current at the current control (8) can be set at a value corresponding to the desired value of the operating current (I).

5. Control apparatus according to Claim 4 for carrying out the method according to Claim 3, characterized in that the current control (8) is an operational amplifier (OP1) working as a PI-controller with an integrating member (C1, R4) located in the negative-feedback circuit, that a first electronic switch (S1) is provided which switches on and off the negative-feedback circuit, that a second electronic switch (S2) is provided, by which the capacitor (C1) of the integrating member (C1, R4) can be connected to a voltage source (P) with variable voltage, and that the two electronic switches (S1, S2) can be controlled by a switching signal (S), so that in each case always the one switch is switched off and the other is switched on.

6. Control apparatus according to Claim 5, characterized in that self-locking field-effect transistors are provided as electronic switches (S1, S2), of which one is a P-channel type and the other an N-channel type, and that the two switches are controlled by a switch signal (S) of alternating polarity.

7. Control apparatus according to Claim 6, characterized in that a changeover apparatus (9) is provided, which responds at a threshold value of the operating current (I) and emits a switch signal (S) which changes its polarity when the threshold value is exceeded.

## Revendications

1. Méthode pour commencer la régulation automatique du courant de service d'une source de courant lors de la fermeture du circuit, caractérisée en ce que d'abord la source de courant est commandée par le préréglage des paramètres du circuit de telle façon que le courant mis en oeuvre lors de la fermeture du circuit ne dépasse pas une valeur de consigne préréglée lors de la fermeture du circuit, et en ce que la régulation du courant n'agit que dans les cas où la différence entre la valeur réelle et la valeur de consigne du courant est inférieure à une certaine valeur définie.

2. Méthode selon la revendication 1, caractérisée en ce que, avant la fermeture du circuit, la tension à vide de la source de courant est réglée sur la base de la valeur de courant préréglée sur une valeur qui aboutit lors de la fermeture du circuit à un courant au moins approximativement identique au courant de service dans ce circuit, et en ce que la régulation de la tension est déconnectée lorsque la régulation du courant prend effet.

3. Méthode selon la revendication 1, caractérisée en ce que la tension à vide de la source de courant est amenée à une valeur limite supérieure avant la fermeture du circuit et en ce que la régulation du courant prend effet lors de la mise en route pour commencer avec une valeur réelle appliquée et appropriée à la valeur de consigne du courant de service.

4. Dispositif de régulation pour l'application de la méthode selon la revendication 1, dans une unité d'alimentation, notamment pour le fonctionnement d'un chalumeau à plasma, qui est équipé d'un redresseur (1) constitué de vannes électriques régulées par réglage de phase, par exemple des thyristors, d'un élément de déclenchement (11) pour la commande dans le temps de la réglage de phase des vannes, et d'un dispositif de régulation influant sur l'élément de déclenchement et contenant un régulateur de tension et un régulateur de courant (7 et 8), dispositif constitué de telle façon que l'unité d'alimentation travaille comme source de tension constante à vide et comme source de courant constant en service, caractérisé en ce que le régulateur de tension (7) et le régulateur de courant (8) peuvent être enclenchés à volonté par un commutateur (9), le commutateur (9) étant commandé par un signal dépendant de la différence entre la valeur réelle (li) et la valeur de consigne (Is) du courant, et en ce qu'on prévoit des moyens (3, 6) avec lesquels on peut régler la valeur de consigne (Us) de la tension à vide sur le régulateur de tension (7) et la valeur de consigne (Is) du courant sur le régulateur de courant (8) sur une valeur correspondant à la valeur de consigne du courant de service (I).

5. Dispositif de régulation selon la revendication 4 pour l'application de la méthode selon la revendication 3, caractérisé en ce que le régulateur de courant (8) est un amplificateur opérationnel (OP1) travaillant comme un régulateur proportionnel et par intégration et doté d'un circuit d'intégration (C1,R4) disposé dans le circuit à contre-réaction, en ce qu'on prévoit un premier interrupteur (S1) électronique qui connecte ou déconnecte le circuit à contre-réaction, en ce qu'on prévoit un deuxième interrupteur (S2) électronique avec lequel le condensateur (C1) du circuit d'intégration (C1,R4) peut être connecté à une source de tension (P) avec une tension réglable, et en ce que les deux interrupteurs (S1,S2) électroniques peuvent être contrôlés par un signal de commutation (S) de telle façon qu'un interrupteur soit toujours ouvert et l'autre toujours fermé.

6. Dispositif de régulation selon la revendication 5, caractérisé en ce qu'on prévoit comme interrupteurs (S1,S2) électroniques des transistors autobloquants à effet de champ, dont l'un est un type à canal P et l'autre un type à canal N, et en ce que les deux interrupteurs sont amorcés avec un signal de commutation (S) à polarité variable.

7. Dispositif de régulation selon la revendication 6, caractérisé en ce qu'on prévoit un dispositif de commutation (9) qui répond à une valeur seuil du courant de service (I) et émet un signal de commutation (S) qui change sa polarité lors du dépassement de la valeur seuil.
